# EUROPÄISCHE PATENTSCHRIFT

(11) **EP 1 169 098 B1**
(45) Veröffentlichungstag und Bekanntmachung des Hinweises auf die Patenterteilung: **30.03.2005**
(21) Anmeldenummer: 00929296.2
(22) Anmeldetag: 15.04.2000
(51) Int. Cl.: A63C 5/12

(54) **ALPINSKI**
ALPINE SKI
SKI ALPIN

(30) Priorität: 21.04.1999 DE 19917992
(43) Veröffentlichungstag der Anmeldung: 09.01.2002
(73) Patentinhaber: Emig, Uwe, 69429 Waldbrunn (DE); Geilsdörfer, Reinhold, 74821 Mosbach (DE); Gramlich, Markus, 69429 Waldbrunn (DE)
(72) Erfinder: Emig, Uwe, 69429 Waldbrunn (DE); Geilsdörfer, Reinhold, 74821 Mosbach (DE); Gramlich, Markus, 69429 Waldbrunn (DE)
(74) Vertreter: Haar, Lucas H., Dipl.-Ing.
(86) Internationale Anmeldenummer: PCT/DE2000/001188
(87) Internationale Veröffentlichungsnummer: WO 2000/062877

(56) Entgegenhaltungen:
- FR-A- 2 505 193
- FR-A- 2 660 385
- FR-A- 2 698 794
- US-A- 2 377 504

## Beschreibung

Die Erfindung betrifft einen Alpinski mit einem aus mehreren Elementen zusammengesetzten Körper, der auf seiner Unterseite eine Lauffläche und auf seiner Oberseite einen Bereich zur Befestigung einer Bindung aufweist und der wenigstens ein vorwiegend auf Druck beanspruchtes Obergurtelement und wenigstens ein auf Zug beanspruchtes Untergurtelement enthält.

Bei einem aus de FR-A-2 660 385 oder DE 31 01 977 A1 bekannten Alpinski der angegebenen Art sind der Ober- und der Untergurt aus je wenigstens zwei Schichten verschiedenen Materials gebildet und über einen scherelastischen Kern miteinander verbunden. Um die Vorspannung beziehungsweise die Flächendruckverteilung in Abhängigkeit von der Umgebungstemperatur den Erfordernissen entsprechend zu ändern, sind die Schichten im Ober- und Untergurt bezogen auf die Längsmittelebene des Skis in ihrer Aufeinanderfolge und in ihrer Einsatzdicke asymmetrisch angeordnet und die Einsatzdicke von Schichten mit großem Längenausdehnungskoeffizienten ist im Obergurt größer als im Untergurt und die Einsatzdicke von Schichten mit geringerem Längenausdehnungskoeffizienten ist im Obergurt kleiner als im Untergurt. Ungeachtet der temperaturbedingten Änderungen der Flächendruckverteilung ist bei diesem bekannten Ski der Flächendruck im Bereich der Skimitte erheblich größer als im Bereich der beiden Skienden.

Der Erfindung liegt die Aufgabe zugrunde, einen Alpinski der eingangs genannten Art zu schaffen, der eine gleichmäßigere Flächendruckverteilung über die Lauffläche des Skis ermöglicht.

Die Aufgabe wird erfindungsgemäß dadurch gelöst, daß das Obergurtelement im mittleren Bereich des Skis die Form eines flachen, nach oben gewölbten Bogens hat, der sich in Längsrichtung des Skis erstreckt und das Untergurtelement überspannt und daß der Bogen des Obergurtelements in Abhängigkeit von der von der Bindung ausgehenden Belastung in Richtung auf das Untergurtelement durchbiegbar ist und daß das Obergurtelement an den Endbereichen des Skis derart abgestützt ist, daß eine aus der Durchbiegung des Bogens resultierende Verschiebung der Enden des Obergurtelements den Traganteil der Endbereiche des Skis erhöht.

Der erfindungsgemäße Alpinski ermöglicht eine gleichmäßige und von der jeweiligen Belastung in geringerem Maße abhängige Druckverteilung über die gesamte Länge der Lauffläche des Skis und einen dynamischen Ausgleich von Bodenwellen. Hierdurch wird eine größtmögliche Auflagelänge der Skikanten erreicht und sowohl die Geradeauslaufstabilität als auch die Reaktion auf Steuerimpulse des Skifahrers erheblich verbessert. Von Vorteil ist weiterhin, daß von der Skipiste ausgehende Stoßbelastungen durch die Biegeelastizität des Obergurtelements wirksam gedämpft werden können.

Die Durchbiegung des gebogenen Obergurtelements kann durch die Ausbildung eines Hohlraums im Inneren des Skis unterhalb des Bogens erreicht werden, wobei durch die Bemessung der Höhe des Hohlraums eine Begrenzung der maximalen Durchbiegung möglich ist. Anstelle eines Hohlraums kann zwischen dem Bogen des Obergurtelements und dem darunterliegenden Untergurtelement nach einem weiteren Vorschlag der Erfindung ein Kern aus elastischem und/oder elastisch kompressiblem Material angeordnet sein. Hierbei kann durch den Verformungswiderstand des elastischem bzw. elastisch kompressiblen Materials die Durchbiegung und das Schwingungsverhalten des Obergurtelements beeinflußt werden. Weiterhin kann das Obergurtelement zur Beeinflussung des Schwingungsverhaltens über Reibungsglieder und/oder Dämpfungsglieder aus elastomerem Material in Längsrichtung an dem Untergurtelement abgestützt sein.

Zur Krafteinleitung weist das Obergurtelement im Bindungsbereich vorzugsweise Mittel zur Befestigung der Bindungsbauteile auf. Eine mögliche Ausgestaltung sieht vor, daß das Obergurtelement im Befestigungsbereich der Bindung eine die Skioberseite begrenzende oder in diese eingelassene Platte aufweist, an der die Bindungsbauteile befestigbar sind.

Der erfindungsgemäße Alpinski kann jeweils ein Obergurtelement und ein Untergurtelement haben. Es kann aber auch vorteilhaft sein, mehrere Obergurtelemente und/oder Untergurtelemente nebeneinander in dem Skikörper anzuordnen. Eine vorteilhafte Ausgestaltung sieht vor, daß das Untergurtelement aus einem dünnwandigen Streifen aus Blech, Fasermaterial oder Gewebe hoher Zugfestigkeit besteht. Das Obergurtelement kann vorzugsweise aus einem oder mehreren Stäben oder Rohren oder auch plattenförmigen Elementen gebildet sein, die aus einem druckfesten Material, z.B. Metall, faserverstärktem Kunststoff, Holz oder dergleichen bestehen und die durch ihre Formgebung und gegebenenfalls Einbettung im Skikörper eine ausreichende Knicksicherheit haben.

Das Obergurtelement und das Untergurtelement erstrecken sich vorzugsweise über die gesamte Länge der Lauffläche des Skis. Das Obergurtelement kann hierbei auf der gesamten Länge oberhalb des Untergurtelements angeordnet sein. Eine vorteilhafte Gestaltung kann erfindungsgemäß auch darin bestehen, daß das Obergurtelement in einem der beiden Endbereiche des Skis das Untergurtelement kreuzt und danach unterhalb des Untergurtelements verläuft. Weiterhin kann vorgesehen sein, daß das Obergurtelement in einem Endbereich des Skis das Untergurtelement zweimal kreuzt, so daß das Obergurtelement in der Skimitte und im äußeren Endbereich oberhalb und dazwischen unterhalb des Untergurtelements verläuft. Hierbei können das Untergurtelement oder das Obergurtelement an den Kreuzungsstellen jeweils eine Ausnehmung haben, durch die das andere Element hindurchgeführt ist.

Vorzugsweise sind das Obergurtelement und das Untergurtelement nur an ihren Enden fest miteinander verbunden. Dazwischen sind die Elemente in dem sie umgebenden Material des Skikörpers gelagert. Abschnitte der Elemente können auch freiliegend, d.h. von außen sichtbar und zugänglich an dem Skikörper angeordnet sein. Das Obergurtelement ist erfindungsgemäß im Skikörper derart geführt, daß es in Längsrichtung eine wenn auch kleine Relativbewegung gegenüber dem Skikörper ausführen kann.

Das die Elemente umgebende Material des Skikörpers ist vorzugsweise ein Füllstoff geringer Dichte, beispielsweise ein geschäumter Kunststoff, ein Fasermaterial oder ein sogenanntes Abstandsgewebe. Der Skikörper kann erfindungsgemäß auch einen Kasten mechanischer Widerstandsfähigkeit aufweisen, in dem die von Füllstoff umgebenen Elemente angeordnet sind.

Die Erfindung wird nachfolgend anhand von Ausführungsbeispielen näher erläutert, die in der Zeichnung dargestellt sind. Es zeigen
- Figur 1: eine schematische Darstellung einer ersten Ausführungsform eines erfindungsgemäßen Alpinskis, von der Seite gesehen,
- Figur 2: eine schematische Darstellung des Alpinskis gemäß Figur 1, von oben gesehen,
- Figur 3: eine perspektivische Darstellung einer zweiten Ausführungsform der Obergurt- und Untergurtelemente,
- Figur 4: eine Variante des Endbereichs der Untergurtelemente gemäß Figur 3,
- Figur 5: eine perspektivische Darstellung einer Ausführungsform der Verbindung zwischen den Enden von Obergurt- und Untergurtelement der Ausführungsformen gemäß den Figuren 3 und 4 und,
- Figur 6: eine Darstellung des Funktionsprinzips des erfindungsgemäßen Alpinskis.

Der in den Figuren 1 und 2 gezeigte Alpinski 1 besteht aus einem Körper 2, dessen Unterseite eine Lauffläche 3 bildet. In dem Körper 2 sind übereinander ein Obergurtelement 4 und ein Untergurtelement 5 angeordnet.

Das Obergurtelement 4 besteht aus einem langgestreckten Streifen von rechteckigem Querschnitt, wobei die Breite des Querschnitts analog zur Breite des Körpers 2 von der Skimitte zu den Skienden hin zunimmt. Der Streifen kann aus Metall, Kunststoff, einem Faserverbundmaterial oder aus mehreren miteinander verleimten Holzschichten bestehen. Die Dicke des Streifens und das zu seiner Herstellung gewählte Material sind so aufeinander abgestimmt, daß in Skilängsrichtung auftretende Druckkräfte aufgenommen werden können. Der Mittelabschnitt des Obergurtelements 4 bildet einen sich in Skilängsrichtung erstreckenden, nach oben gewölbten Bogen 6, der mit seinem mittleren Teil einen in der Oberseite 7 des Körpers 2 liegenden Befestigungsbereich 8 für die Skibindung bildet. An den nach oben gewölbten Bogen 6 schließen sich auf beiden Seiten zwei kleinere, nach unten gewölbte Bogen 9 an, die zum vorderen und hinteren Skiende hin jeweils in ein sich in Skilängsrichtung erstreckendes Endstück 10 übergehen.

Das Untergurtelement 5 verläuft in Sehnenrichtung unter dem Bogen 6 hindurch, ist an den Übergangsstellen zwischen dem Bogen 6 und dem Bogen 9 durch Öffnungen im Obergurtelement 4 auf dessen Oberseite und an den Übergangsstellen zwischen den Bogen 9 und den Endstücken 10 wiederum durch Öffnungen im Obergurtelement 4 auf die Unterseite des Obergurtelements 4 geführt. Die Enden des Untergurtelements 5 sind mit den Enden des Obergurtelements 4 durch Befestigungselemente 13 fest verbunden. Das Untergurtelement 5 besteht aus einem Strang aus zugfestem Material, z.B. aus einem Streifen aus Metall, einem Drahtseil oder aus einem Faserverbundmaterial.

Unterhalb des Bogens 6 ist zwischen diesem und dem Untergurtelement 5 ein Füllkörper 11 aus elastischem und/oder elastisch-kompressiblem Material angeordnet. Der Füllkörper 11 kann hierbei aus mehreren Materialschichten unterschiedlicher Elastizität oder Kompressibilität aufgebaut sein, um einen nicht linearen Anstieg des Verformungswiderstands zu erreichen. Zwischen dem Bogen 9 und dem Untergurtelement 5 sind Füllkörper 12 vorgesehen, die einen definierten Abstand zwischen dem Bogen 9 und dem Element 5 aufrechterhalten und als Reib- oder Dämpfungsglieder ausgebildet sein können. Beispielsweise können die Füllkörper 12 aus einem Elastomer bestehen und durch Schubkräfte übertragende Mittel, z.B. durch Kleben mit den Elementen 4, 5 verbunden sein.

Der Körper 2 umgibt die Elemente 4, 5 mit einem leichten Füllstoff, beispielsweise einem geschäumten Kunststoff oder einem Faserverbundmaterial, und die Oberfläche des Körpers 2 ist in üblicher Weise durch harte Schichten aus Kunststoff und/oder Metall verstärkt.

Durch den beschriebenen Aufbau des Alpinskis 1 ergibt sich eine belastungsabhängige Änderung der Formsteifigkeit des Skis in der Weise, daß eine im Vergleich zu herkömmlichen Skiausführungen gleichmäßigere Druckverteilung über die gesamte Länge der Lauffläche 3 erreicht wird. Weiterhin können Bodenwellen besser ausgeglichen werden, da eine Formänderung eines Endbereichs des Skis auf den anderen Endbereich des Skis im entgegengesetzten Sinne übertragen wird, wobei ein permanenter Druck-Zug-Ausgleich gegeben ist.

Figur 3 zeigt eine andere Ausgestaltung eines Obergurtelements 14 und eines Untergurtelements 15, die anstelle der Elemente 4, 5 in dem Alpinski 1 eingesetzt werden können. Das Obergurtelement 14 besteht aus zwei nebeneinander angeordneten Druckstäben 16, die im Bindungsbefestigungsbereich in eine gebogene Platte 17 integriert sind. Das Untergurtelement 15 wird durch einen Blechstreifen 18 gebildet, der an den Stellen, wo die Druckstäbe 16 das Untergurtelement 15 kreuzen, eine Öffnung 19 hat, durch die die Druckstäbe 16 hindurchgeführt sind.

Figur 4 zeigt eine Abwandlung des Ausführungsbeispiels gemäß Figur 3, bei der das Obergurtelement 14 das Untergurtelement 15 nicht kreuzt, sondern auf seiner ganzen Länge oberhalb des Untergurtelements 15 angeordnet ist. Die Druckstäbe 16 sind hierbei beiderseits des gebogenen Mittelabschnitts des Obergurtelements 14 mittels Klammern 20 auf der Oberseite des Blechstreifens 18 gehalten und verlaufen von dort bis zu ihrem jeweiligen Befestigungsende auf der Oberseite des Blechstreifens entlang.

Figur 5 zeigt eine Möglichkeit zur Befestigung der Enden der Druckstäbe 16 an den Enden des Blechstreifens 18 bei den in den Figuren 3 und 4 gezeigten Ausführungsbeispielen. Das Ende des Blechstreifens 18 ist hierbei zweimal rechtwinklig abgekantet, wodurch ein Haken 21 gebildet ist, der ein quaderförmiges Zwischenstück 22 aufnimmt. Das Zwischenstück 22 weist zwei parallele Sackbohrungen 23 auf, in die die Enden der Druckstäbe 16 einsteckbar sind. Das Zwischenstück 22 kann direkt oder über ein elastisches Dämpfungselement an dem Haken 21 abgestützt sein.

Figur 6 veranschaulicht die Wirkungsweise des erfindungsgemäßen Alpinskis 1. Die durchgezogenen Linien zeigen den Alpinski 1 bei geringerer Belastung. Erhöht der Skifahrer durch Gewichtsverlagerung die Belastung des Obergurtelements 4 durch die Kraft F, so biegt sich das Obergurtelement 4 durch, wodurch sich seine Krümmung verringert und seine Enden sich in Längsrichtung geringfügig auseinander bewegen. Diese Formänderung des Obergurtelements 4 überträgt sich auf die Endbereiche 1.1 des Skis 1, die von dem Untergurtelement 5 festgehalten werden und dadurch bestrebt sind, sich im Sinne der gestrichelt angedeuteten Linien zu verformen. Entsprechend nimmt der von den Endbereichen 1.1 des Skis 1 aufgenommene Lastanteil zu, was eine gleichmäßigere Lastverteilung über die gesamte Länge des Skis zur Folge hat.

## Patentansprüche

1. Alpinski mit einem aus mehreren Elementen zusammengesetzten Körper, der auf seiner Unterseite eine Lauffläche und auf seiner Oberseite einen Bereich zur Befestigung einer Bindung aufweist und der wenigstens ein vorwiegend auf Druck beanspruchtes Obergurtelement und wenigstens ein auf Zug beanspruchtes Untergurtelement enthält, **dadurch gekennzeichnet, daß** das Obergurtelement (4) im mittleren Bereich des Skis die Form eines flachen, nach oben gewölbten Bogens (6) hat, der sich in Längsrichtung des Skis erstreckt und das Untergurtelement (5) überspannt und daß der Bogen (6) des Obergurtelements (4) in Abhängigkeit von der von der Bindung ausgehenden Belastung in Richtung auf das Untergurtelement (5) durchbiegbar ist und daß das Obergurtelement (4) an den Endbereichen des Skis derart abgestützt ist, daß eine aus der Durchbiegung des Bogens (6) resultierende Verschiebung der Enden des Obergurtelements (5) den Traganteil der Endbereiche des Skis erhöht.

2. Alpinski nach Anspruch 1, **gekennzeichnet durch**, einen unterhalb des Bogens (6) im Inneren des Skis ausgebildeten Hohlraum.

3. Alpinski nach einem der Ansprüche 1 oder 2, **dadurch gekennzeichnet, daß** zwischen dem Bogen (6) des Obergurtelements (4) und dem darunterliegenden Untergurtelement (5) ein Füllkörper (11) aus elastischem und/oder elastisch kompressiblem Material angeordnet ist.

4. Alpinski nach einem der vorhergehenden Ansprüche, **dadurch gekennzeichnet, daß** das Obergurtelement (4) über Reibungsglieder und/oder Dämpfungsglieder, insbesondere aus elastomerem Material in Längsrichtung an dem Untergurtelement (5) abgestützt ist.

5. Alpinski nach einem der vorhergehenden Ansprüche, **dadurch gekennzeichnet, daß** das Obergurtelement (4) im Bindungsbereich (8) Mittel zur Befestigung von Bindungsbauteilen aufweist.

6. Alpinski nach einem der vorhergehenden Ansprüche, **dadurch gekennzeichnet, daß** das Obergurtelement (4) im Befestigungsbereich (8) der Bindung eine die Skioberseite (7) begrenzende oder in diese eingelassene Platte (17) aufweist, an der die Bindungsbauteile befestigbar sind.

7. Alpinski nach einem der vorhergehenden Ansprüche, **dadurch gekennzeichnet, daß** er ein einziges Obergurtelement (4) und ein einziges Untergurtetement (5) hat.

8. Alpinski nach einem der Ansprüche 1 bis 6, **dadurch gekennzeichnet, daß** mehrere Obergurtelemente (4) und/oder Untergurtelemente (5) in dem Skikörper (2) nebeneinander angeordnet sind.

9. Alpinski nach einem der vorhergehenden Ansprüche, **dadurch gekennzeichnet, daß** das Untergurtelement (5) aus einem dünnwandigen Streifen aus Blech, Fasermaterial oder Gewebe hoher Zugfestigkeit besteht.

10. Alpinski nach einem der vorhergehenden Ansprüche, **dadurch gekennzeichnet, daß** das Obergurtelement (4) aus einem oder mehreren Stäben oder Rohren oder auch aus plattenförmigen Elementen gebildet ist, die aus einem druckfesten Material, z.B. Metall, faserverstärktem Kunststoff, Holz oder dergleichen bestehen.

11. Alpinski nach einem der vorhergehenden Ansprüche, **dadurch gekennzeichnet, daß** das Obergurtelement (4) und das Untergurtelement (5) sich über die gesamte Länge der Lauffläche (3) des Skis erstrecken.

12. Alpinski nach einem der vorhergehenden Ansprüche, **dadurch gekennzeichnet, daß** das Obergurtelement (4) auf seiner gesamten Länge über dem Untergurtelement (5) angeordnet ist.

13. Alpinski nach einem der Ansprüche 1 bis 11, **dadurch gekennzeichnet, daß** das Obergurtelement (4) in einem der beiden Endbereiche des Skis das Untergurtelement (5) kreuzt und danach unterhalb des Untergurtelements (5) verläuft.

14. Alpinski nach einem der Ansprüche 1 bis 11 oder 13, **dadurch gekennzeichnet, daß** das Obergurtelement (4) in einem Endbereich des Skis das Untergurtelement (5) zweimal derart kreuzt, daß das Obergurtelement (4) in der Skimitte und im äußeren Endbereich oberhalb und dazwischen unterhalb des Untergurtelements (5) verläuft.

15. Alpinski nach einem der vorhergehenden Ansprüche, **dadurch gekennzeichnet, daß** das Untergurtelement (5) oder das Obergurtelement (4) an den Kreuzungsstellen jeweils eine Ausnehmung haben, durch die das jeweils andere Element (4 bzw. 5) hindurchgeführt ist.

16. Alpinski nach einem der vorhergehenden Ansprüche, **dadurch gekennzeichnet, daß** das Obergurtelement (4) und das Untergurtelement (5) nur an ihren Enden fest miteinander verbunden sind.

17. Alpinski nach einem der vorhergehenden Ansprüche, **dadurch gekennzeichnet, daß** das Obergurtelement (4) an dem Skikörper (2) gelagert und derart geführt ist, daß es in Längsrichtung gegenüber dem Skikörper (2) eine Relativbewegung ausführen kann.

18. Alpinski nach einem der vorhergehenden Ansprüche, **dadurch gekennzeichnet, daß** das die Elemente (4, 5) umgebende Material des Skikörpers (2) ein Füllstoff geringer Dichte, beispielsweise ein geschäumter Kunststoff, ein Fasermaterial oder ein sogenanntes Abstandsgewebe ist.

19. Alpinski nach einem der vorhergehenden Ansprüche, **dadurch gekennzeichnet, daß** der Skikörper (2) auch einen Kasten mechanischer Widerstandsfähigkeit aufweist, in dem die von Füllstoff umgebenen Elemente (4, 5) angeordnet sind.

## Claims

1. An alpine ski comprising a body which is composed of several elements and has on its underside a gliding surface and on its upper side a binding mounting area, and includes at least one upper chord element subjected primarily to pressure loads and at least one lower chord element subjected to tensile loads, **characterized in that** in the ski's middle region the upper chord element (4) is shaped in the manner of a flat, upwardly curved arc (6) extending in the longitudinal direction of the ski and spanning the lower chord element (5), and the arc (6) of the upper chord element (4) is adapted to deflect in the direction of the lower chord element (5) in dependence upon the load exerted by the binding, and the upper chord element (4) is supported in the end regions of the ski in such a way that a displacement of the ends of the upper chord element (5) resulting from the deflection of the arc (6) increases the load carrying share of the end regions of the ski.

2. The alpine ski as claimed in claim 1, **characterized by** the provision of a cavity in the interior of the ski underneath the arc (6).

3. The alpine ski as claimed in any one of the claims 1 or 2, **characterized in that** a filler (11) made of an elastic and/or elastically compressible material is arranged between the arc (6) of the upper chord element (4) and the underlying lower chord element (5).

4. The alpine ski as claimed in any one of the preceding claims, **characterized in that** the upper chord element (4) takes support on the lower chord element (5) in longitudinal direction through friction elements and/or damping elements, in particular of an elastomeric material.

5. The alpine ski as claimed in any one of the preceding claims, **characterized in that** the upper chord element (4) has in the binding area (8) devices for attachment of binding components.

6. The alpine ski as claimed in any one of the preceding claims, **characterized in that** the upper chord element (6) has in the binding mounting area (8) a plate (17) bounding the ski upper side (7) or embedded therein, to which plate the binding components are securable.

7. The alpine ski as claimed in any one of the preceding claims, **characterized in that** it comprises one single upper chord element (4) and one single lower chord element (5).

8. The alpine ski as claimed in any one of the claims 1 to 6, **characterized in that** several upper chord elements (4) and/or lower chord elements (5) are arranged in the ski body (2) in juxtaposed relation to each other.

9. The alpine ski as claimed in any one of the preceding claims, **characterized in that** the lower chord element (5) is made of a thin-walled strip of sheet metal, fiber material or fabric of high tensile strength.

10. The alpine ski as claimed in any one of the preceding claims, **characterized in that** the upper chord element (4) is composed of one or several rods or tubes or, alternatively, plate-shaped elements which are made of a pressure-resistant material, for example, metal, fiber-reinforced plastics, wood or similar material.

11. The alpine ski as claimed in any one of the preceding claims, **characterized in that** the upper chord element (4) and the lower chord element (5) extend over the full length of the ski's gliding surface (3).

12. The alpine ski as claimed in any one of the preceding claims, **characterized in that** the upper chord element (4) is arranged above the lower chord element (5) over its entire length.

13. The alpine ski as claimed in any one of the claims 1 to 11, **characterized in that** the upper chord element (4) crosses the lower chord element (5) in one of the two end regions of the ski, subsequently continuing beneath the lower chord element (5).

14. The alpine ski as claimed in any one of the claims 1 to 11 or 13, **characterized in that** the upper chord element (4) crosses the lower chord element (5) twice in an end region of the ski, so that the upper chord element (4) extends above the lower chord element (5) in the middle of the ski and in the outer end region, while extending beneath the lower chord element (5) in the area in-between.

15. The alpine ski as claimed in any one of the preceding claims, **characterized in that** the lower chord element (5) or the upper chord element (4) has a respective cutout at the crossings through which the other element (4 or 5) is passed.

16. The alpine ski as claimed in any one of the preceding claims, **characterized in that** the upper chord element (4) and the lower chord element (5) are fixedly connected with each other only at their ends

17. The alpine ski as claimed in any one of the preceding claims, **characterized in that** the upper chord element (4) is carried and guided on the ski body (2) so as to be able to execute a longitudinal movement relative to the ski body (2).

18. The alpine ski as claimed in any one of the preceding claims, **characterized in that** the material of the ski body (2) surrounding said elements (4, 5) is a filler of low density, for example, a foamed plastics material, a fiber material or a fabric referred to as spacer fabric.

19. The alpine ski as claimed in any one of the preceding claims, **characterized in that** the ski body (2) also includes a box of mechanical resistance in which said elements (4, 5) surrounded by filler material are arranged.

## Revendications

1. Ski alpin avec un corps constitué de plusieurs éléments et qui est muni sur sa face inférieure d'une surface de glissement et sur sa face supérieure d'une zone pour fixer une fixation et qui comprend au moins un élément de semelle supérieure essentiellement soumis à des pressions et au moins un élément de semelle inférieure soumis à la traction, **caractérisé en ce que** l'élément de semelle supérieure (4) a dans la zone centrale du ski la forme d'un arc (6) plat cintré vers le haut qui s'étend dans la direction longitudinale du ski et surcontraint l'élément de semelle inférieure (5), et **en ce que** l'arc (6) de l'élément de semelle supérieure (4) peut fléchir en direction de l'élément de semelle inférieure (5) en fonction de la charge exercée par la fixation, et **en ce que** l'élément de semelle supérieure (4) s'appuie de telle sorte sur les extrémités du ski qu'un décalage des extrémités de l'élément de semelle supérieure (5) résultant de la flexion de l'arc (6) augmente l'aire de contact des extrémités du ski.

2. Ski alpin selon la revendication 1, **caractérisé par** une cavité formée en dessous de l'arc (6) à l'intérieur du ski.

3. Ski alpin selon la revendication 1 ou 2, **caractérisé en ce qu'**un élément de remplissage (11) réalisé dans un matériau élastique et/ou compressible élastiquement est disposé entre l'arc (6) de l'élément de semelle supérieure (4) et l'élément de semelle inférieure (5) situé en dessous.

4. Ski alpin selon l'une des revendications précédentes, **caractérisé en ce que** l'élément de semelle supérieure (4) s'appuie en direction longitudinale sur l'élément de semelle inférieure (5) par l'intermédiaire d'éléments de frottement et/ou d'atténuateurs, notamment en matériau élastomère.

5. Ski alpin selon l'une des revendications précédentes, **caractérisé en ce que** l'élément de semelle supérieure (4) est muni dans le domaine de la fixation (8) de moyens pour fixes des éléments de la fixation.

6. Ski alpin selon l'une des revendications précédentes, **caractérisé en ce que** l'élément de semelle supérieure (4) est muni dans le domaine de la fixation (8) de la fixation d'une plaque (17) qui délimite la face supérieure du ski (7) ou qui est encastrée dans celle-ci.

7. Ski alpin selon l'une des revendications précédentes, **caractérisé en ce qu'**il n'a qu'un seul élément de semelle supérieure (4) et qu'un seul élément de semelle inférieure (5).

8. Ski alpin selon l'une des revendications 1 à 6, **caractérisé en ce que** plusieurs éléments de semelle supérieure (4) et/ou plusieurs éléments de semelle inférieure (5) sont disposés dans le corps du ski (2).

9. Ski alpin selon l'une des revendications précédentes, **caractérisé en ce que** l'élément de semelle inférieure (5) est constitué d'une bande de faible épaisseur en tôle, en matériau en fibres ou en tissu à haute résistance à la traction.

10. Ski alpin selon l'une des revendications précédentes, **caractérisé en ce que** l'élément de semelle supérieure (4) est formé par un ou plusieurs tubes ou tiges ou aussi par des éléments en forme de plaque, qui sont constitués d'un matériau résistant à la pression, par exemple du métal, une matière plastique renforcée par des fibres, du bois ou un matériau similaire.

11. Ski alpin selon l'une des revendications précédentes, **caractérisé en ce que** l'élément de semelle supérieure (4) et l'élément de semelle inférieure (5) s'étendent sur toute la longueur de la surface de glissement (3) du ski.

12. Ski alpin selon l'une des revendications précédentes, **caractérisé en ce que** l'élément de semelle supérieure (4) est disposé sur toute sa longueur au-dessus de l'élément de semelle inférieure (5).

13. Ski alpin selon l'une des revendications 1 à 11, **caractérisé en ce que** l'élément de semelle supérieure (4) croise l'élément de semelle inférieure (5) à l'une des extrémités du ski puis s'étend en dessous de l'élément de semelle inférieure (5).

14. Ski alpin selon l'une des revendications 1 à 11 ou 13, **caractérisé en ce que** l'élément de semelle supérieure (4) croise deux fois l'élément de semelle inférieure (5) à l'une des extrémités du ski de telle sorte que l'élément de semelle supérieure (4) s'étend au-dessus de l'élément de semelle inférieure (5) au centre du ski et à l'extrémité externe et entre ces deux endroits s'étend en dessous de l'élément de semelle inférieure (5).

15. Ski alpin selon l'une des revendications précédentes, **caractérisé en ce que** l'élément de semelle inférieure (5) ou l'élément de semelle supérieure (4) ont au point de croisement un évidement au travers duquel l'autre élément (4 ou 5) peut passer.

16. Ski alpin selon l'une des revendications précédentes, **caractérisé en ce que** l'élément de semelle supérieure (4) et l'élément de semelle inférieure (5) ne sont fixés l'un à l'autre qu'à leurs extrémités.

17. Ski alpin selon l'une des revendications précédentes, **caractérisé en ce que** l'élément de semelle supérieure (4) est relié au corps du ski (2) et guidé de telle sorte qu'il puisse avoir un mouvement relatif en direction longitudinale par rapport au corps du ski (2).

18. Ski alpin selon l'une des revendications précédentes, **caractérisé en ce que** le matériau du corps de ski (2) entourant les éléments (4, 5) est une matière de remplissage de faible densité, par exemple une matière plastique moussée, un matériau en fibres ou un tissu dit tissu d'écartement.

19. Ski alpin selon l'une des revendications précédentes, **caractérisé en ce que** le corps du ski (2) est muni en outre d'un coffre à capacité de résistance mécanique dans lequel sont disposés les éléments (4, 5) entourés par la matière de remplissage.
